# EUROPÄISCHE PATENTSCHRIFT

(11) **EP 4 129 116 B1**
(45) Veröffentlichungstag und Bekanntmachung des Hinweises auf die Patenterteilung: **07.08.2024**
(21) Anmeldenummer: 22178005.9
(22) Anmeldetag: 09.06.2022
(51) Int. Cl.: A47B 88/427

(54) **AUSZIEHFÜHRUNG MIT FRONTADAPTER ZUM VERRIEGELN EINES SCHUBELEMENTS**
PULL-OUT GUIDE WITH FRONT ADAPTER FOR LOCKING A SLIDING ELEMENT
GUIDE POURVU D'ADAPTATEUR AVANT PERMETTANT DE VERROUILLER UN ÉLÉMENT TIROIR

(30) Priorität: 03.08.2021 DE 202021104144 U
(43) Veröffentlichungstag der Anmeldung: 08.02.2023
(73) Patentinhaber: Anton Schneider GmbH & Co KG, 79341 Kenzingen (DE)
(72) Erfinder: BREISACHER, Andreas, 79346 Endingen (DE); WEBER, Heimo, 79194 Gundelfingen (DE)
(74) Vertreter: Kohler Schmid Möbus Patentanwälte

(56) Entgegenhaltungen:
- EP-A2- 2 238 863
- DE-U1- 202007 007 773

## Beschreibung

Die Erfindung betrifft eine Ausziehführung für ein Schubelement, insbesondere Schublade, Tablar oder Schubladenzarge, gemäß dem Oberbegriff von Anspruch 1.

Eine solche Ausziehführung ist beispielsweise durch DE 20 2007 007773 U1 oder EP 2 238 863 A2 bekannt geworden.

Die in DE 20 2007 007773 U1 offenbarte Verbindung von Schublade und Gleitschiene umfasst ein Befestigungsteil, das eine Befestigungsplatte und ein Verbindungsglied mit einer Durchbrechung aufweist, ein Druckteil, das auf das Verbindungsglied des Befestigungsteiles aufgesteckt wird, gegenüber dem Verbindungsglied bewegt werden kann und ein Auslöseelement aufweist, welches in die Durchbrechung des Verbindungsgliedes ragt, und ein erstes Federelement, das zwischen dem Verbindungsglied des Befestigungsteiles und dem Druckteil angeordnet ist.

EP 2 238 863 A2 offenbart eine Auszugsvorrichtung für Schrankauszüge mit einem im Innenraum eines Schrankkorpus anzuordnenden, vertikalen Rahmengestell mit einer daran zu befestigenden Frontplatte sowie mit daran abzustützenden Aufnahmeböden. Das Rahmengestell ist aus einer im Innenraum des Schrankkorpus gelegenen Verwahrstellung in eine aus dem Schrankkorpus heraus bewegte Auszugsstellung überführbar und an einem Halter eines teleskopierbaren Auszugelementes befestigbar. Der Halter ist zur Verbindung mit dem Auszugelement und/oder dem Rahmengestell mit einem Rastmittel versehen, das einem Befestigungselement zur Befestigung des Rahmengestells und/oder Auszugelementes am Halter zugeordnet ist. Das Rastelement ist im Verlaufe einer Montagebewegung des Rahmengestells an dem Auszugselement in eine Außerraststellung gehalten und bei Erreichen der Montageendstellung des Rahmengestells an dem Auszugselement selbsttätig in seine Verraststellung überführbar.

Aus der WO 2019/191793 A1 ist noch eine Ausziehführung bekannt, bei der ein Verriegelungsvorsprung aus einer Ausgangsstellung um eine in Montagelage horizontal verlaufende Achse in eine mit der Oberseite bündige Stellung verschwenkbar ist. Der Verriegelungsvorsprung ist mittels einer gesonderten Blattfeder in die Ausgangsstellung vorgespannt und am freien Ende einer gesonderten Lasche vorgesehen, die anderenends im Frontadapter einstückig angeformt ist.

Der vorliegenden Erfindung liegt demgegenüber die Aufgabe zugrunde, bei einer Ausziehführung der eingangs genannten Art eine alternative Verriegelungsart anzugeben.

Diese Aufgabe wird erfindungsgemäß durch eine Ausziehführung mit den Merkmalen von Anspruch 1 gelöst.

In einer Erfindungsvariante ist der Verriegelungsvorsprung oberseitig an einer Stegmitte eines linear nach unten elastisch auslenkbaren Federstegs des Frontadapters angeordnet, der unterhalb des oberen Schienenschenkels und parallel zum oberen Schienenschenkel angeordnet und im Frontadapter mittels zweier Aussparungen freigespart ist, welche zu beiden Seiten des Federstegs angeordnet sind. Aufgrund der mittigen Anordnung am Federsteg ist sichergestellt, dass der Verriegelungsvorsprung ausschließlich linear in der zur Oberseite des oberen Schienenschenkels rechtwinkligen Richtung nach unten ausgelenkt wird. Die beidseitige Anbindung der beiden Stegenden am Frontadapter resultiert in einer hohen elastischen Rückstellkraft.

In einer anderen Erfindungsvariante ist der Verriegelungsvorsprung außermittig an einem linear nach unten elastisch auslenkbaren Federstegs des Frontadapters oberseitig angeordnet, der unterhalb des oberen Schienenschenkels und parallel zum oberen Schienenschenkel angeordnet und im Frontadapter mittels zweier Aussparungen freigespart ist, welche zu beiden Seiten des Federstegs angeordnet sind, wobei der Federsteg auf der bezüglich des Verriegelungsvorsprungs kürzeren Stegseite gegenüber der längeren Stegseite eine Querschnittsreduzierung aufweist. Durch diese gezielte Schwächung der kürzeren Stegseite sind im Ergebnis die beiden Stegseiten des Federstegs, obwohl unterschiedlich lang, gleichfedernd ausgebildet.

Vorteilhaft erstreckt sich der Federsteg in Längsrichtung der Schubladenschiene, um den Federsteg für eine gewünschte Auslenkung ausreichend lang ausbilden zu können.

Der Frontadapter kann beispielweise einen unterhalb des oberen Schienenschenkels und parallel zum oberen Schienenschenkel angeordneten Plattenabschnitt aufweisen, in dem der Federsteg mittels der zwei Aussparungen freigespart ist.

Vorzugsweise sind die zwei Aussparungen bezüglich einer Stegmittelebene des Federstegs zueinander spiegelsymmetrisch ausgebildet und durch zwei beidenends geschlossene Schlitze gebildet, die zwischen sich den Federsteg definieren. Vorteilhaft verlaufen die zwei Schlitze zumindest größtenteils parallel zueinander.

Vorzugsweise weist der Frontadapter beidseitig zwei seitlich nach außen vorstehende Rastlaschen auf, die seitlich nach innen jeweils durch die Aussparungen freigespart und seitlich nach innen in die Aussparungen hinein elastisch auslenkbar sind. Der Frontadapter wird auf das vordere Ende der Schubladenschiene auf- oder eingesteckt, wodurch die Rastlaschen nach innen elastisch ausgelenkt werden, bis sie in eine Aussparung der Schubladenschiene einschnappen können und dadurch der Frontadapter an der Schubladenschiene verrastet ist.

Besonders bevorzugt ist der Verriegelungsvorsprung am Federsteg angeformt und der Frontadapter aus Kunststoff, z.B. als Spritzgussteil, gebildet.

Die Korpusschiene und die Schubladenschiene sind entweder unmittelbar aneinander oder mittels einer dazwischen angeordneten Mittelschiene relativ zueinander verschiebbar gelagert.

Die Erfindung betrifft auch ein Möbel mit zwei wie oben ausgebildeten Ausziehführungen und mit einem Schubelement, das zwischen den beiden Ausziehführungen angeordnet ist und jeweils auf den oberen horizontalen Schienenschenkeln der beiden Ausziehschienen aufliegt, wobei das Schubelement auf den beiden oberen Schienenschenkeln entgegen der Ausziehrichtung bis in eine Verriegelungsstellung geschoben ist, in der die Verriegelungsvorsprünge der beiden Frontadapter nach oben jeweils in unterseitige Aussparungen des Schubelements eingreifen, um das Schubelement in und entgegen der Ausziehrichtung mit der Ausziehschiene bewegungszukoppeln.

Weitere Vorteile der Erfindung ergeben sich aus der Beschreibung, den Ansprüchen und der Zeichnung. Ebenso können die vorstehenden genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fign. 1a, 1: b eine erfindungsgemäße Ausziehführung in eingefahrener Endstellung in einer perspektivischen Ansicht mit Schubladenschiene (Fig. 1a) und ohne Schubladenschiene (Fig. 1b);
- Fig. 2: eine Detailansicht gemäß II in Fig. 1b;
- Fign. 3a-3c: einen Frontadapter der Schubladenschiene in einer perspektivischen Ansicht (Fig. 3a), in einer Draufsicht von oben (Fig. 3b) und in einer Seitenansicht (Fig. 3c);
- Fign. 4a, 4b: einen Längsschnitt des in Fig. 3 gezeigten Frontadapters mit einem mittig an einem Federsteg angeordneten Verriegelungsvorsprung, der in Fig. 4a in einer nicht ausgelenkten Ausgangsstellung und in Fig. 4b in einer nach unten ausgelenkten Endstellung gezeigt ist;
- Fign. 5a-5c: die Montage einer Schublade an der erfindungsgemäßen Ausziehführung; und
- Fig. 6: eine Draufsicht von oben auf einen modifizierten Frontadapter mit einem außermittig an einem Federsteg angeordneten Verriegelungsvorsprung.

Die in **Fign. 1a, 1b** gezeigte Ausziehführung **1** umfasst eine an einem Möbelkorpus befestigbare Korpusschiene **2,** eine an einer Schublade befestigbare Schubladenschiene (Ausziehschiene) **3** sowie eine an der Korpusschiene 2 und an der Schubladenschiene 3 verschiebbar gelagerte Mittelschiene **4.** Die Schienen 2, 3, 4 sind über Wälzkörper **5** relativ zueinander in Längsrichtung verschiebbar geführt. An der Korpusschiene 2 sind zwei Korpusschenkel **6** zur Befestigung an dem Möbelkorpus vorgesehen.

Aus der in Fign. 1a, 1b gezeigten, eingefahrenen Endstellung kann die Schubladenschiene 3 gegenüber der Korpusschiene 2 in Ausziehrichtung **7** bis in eine ausgefahrene Endstellung (nicht gezeigt) ausgezogen werden, wobei die Mittelschiene 4 einen Vollauszug der Schubladenschiene 3 gegenüber der Korpusschiene 2 ermöglicht. Ist kein Vollauszug gewünscht, ist keine Mittelschiene erforderlich und die Schubladenschiene 3 ist unmittelbar an der Korpusschiene 2 verschiebbar gelagert.

Die Schubladenschiene 3 weist einen oberen (horizontalen) Schienenschenkel **3a,** dessen plane Außen- bzw. Oberseite **8** die Auflage für die Schublade bildet, sowie zwei parallel zueinander verlaufende (vertikale) Seitenschenkel **3b** auf, die oben durch den oberen Schienenschenkel 3a miteinander verbunden sind. Statt des hier gezeigten, nach unten offenen U-förmigen Schienenprofils kann die Schubladenschiene 3 auch ein zur Seite offenes U-förmiges Schienenprofil sein oder eine andere Profilgeometrie aufweisen, aber weist stets einen oberen (horizontalen) Schienenschenkel 3a mit einer planen Oberseite 8 auf.

Wie in **Fig. 2** im Detail gezeigt, ist an dem in Ausziehrichtung 7 vorderen Ende der Schubladenschiene 3 ein Frontadapter **10** befestigt. Der Frontadapter 10 ist bevorzugt auf das vordere Ende der Schubladenschiene 3 auf- oder eingesteckt und weist einen ebenen Plattenabschnitt **11** auf, der unterhalb des oberen Schienenschenkels 3a, hier im Innenraum der Schubladenschiene 3, angeordnet ist und parallel zum oberen Schienenschenkel 3a verläuft.

Wie insbesondere in **Fign. 3a-3c** gezeigt, ist im Plattenabschnitt 11 mittels zweier hier beispielhaft als Längsschlitze **12** ausgebildeter Aussparungen ein Federsteg **13** freigespart, der an seinen beiden Stegenden am Plattenabschnitt 11 angebunden ist und der sich - wie auch die beidenends geschlossenen Längsschlitze 12 - in Längsrichtung der Schubladenschiene 3 erstreckt. Die beiden Längsschlitze 12 sind zu beiden Seiten des Federstegs 13 angeordnet, um dazwischen den Federsteg 13 zu definieren. Wie in Fig. 3b gezeigt, sind die Längsschlitz 12 bezüglich einer Stegmittelebene des Federstegs 13 zueinander spiegelsymmetrisch ausgebildet und verlaufen größtenteils parallel nebeneinander. Lediglich an ihrem in Ausziehrichtung 7 hinteren Schlitzende sind die beiden Längsschlitze 12 aus Platzgründen auf einen geringen Abstand reduziert.

Der Federsteg 13 weist an seiner Stegmitte oberseitig einen Verriegelungsvorsprung **14** auf, der in einer Ausgangsstellung **(****Fig. 4a****)** nach oben durch eine Aussparung **15** des oberen Schienenschenkels 3a hindurch bis über die Oberseite 8 hochsteht. Aus dieser Ausgangsstellung kann der Verriegelungsvorsprung 14 in einer zur Plattenebene des Plattenabschnitts 11 bzw. zur Oberseite 8 rechtwinkligen Richtung **16** gegen die Wirkung einer elastischen Rückstellkraft bis in eine mit der Oberseite 8 bündige Endstellung **(****Fig. 4b****)** ausgelenkt werden. Aufgrund der mittigen Anordnung am Federsteg 13 wird der Verriegelungsvorsprung 14 ausschließlich linear in der zur Oberseite 8 rechtwinkligen Richtung 16 nach unten ausgelenkt.

An dem in Ausziehrichtung 7 hinteren Ende weist der Plattenabschnitt 11 beidseitig zwei seitlich nach außen vorstehende Rastlaschen **17** auf, die nach innen jeweils durch die Längsschlitze 12 freigespart sind und seitlich nach innen in die Längsschlitze 12 hinein elastisch auslenkbar sind. Der Frontadapter 10 wird auf das vordere Ende der Schubladenschiene 3 eingesteckt, wodurch die Rastlaschen 17 von den Seitenschenkeln 3b der Schubladenschiene 3 nach innen elastisch ausgelenkt werden, bis sie in eine Aussparung **18** der Seitenschenkeln 3b einschnappen können und dadurch der Frontadapter 10 an der Schubladenschiene 3 verrastet ist.

Der Frontadapter 10 ist bevorzugt ein Spritzgussteil aus Kunststoff, wobei der Verriegelungsvorsprung 14 am Federsteg 13 einstückig angeformt ist.

In Fign. 5a-5c ist die Montage einer Schublade **20,** welche eine plane Schubladenunterseite **21** aufweist, an der Ausziehführung 1 gezeigt.

Die Schublade 20 wird mit ihrem hinteren Ende auf das in Ausziehrichtung 7 vordere Ende der horizontalen Schubladenschiene 3 und damit auch auf den Verriegelungsvorsprung 14 aufgelegt, wodurch der Verriegelungsvorsprung 14 von der Schublade 20 in die mit der Schienenoberseite 8 bündige Stellung heruntergedrückt wird und die Schublade 20 mit ihrer Schubladenunterseite 21 auf der horizontalen Schienenoberseite 8 der Schubladenschiene 3 aufliegt **(****Fig. 5a****).** Die elastische Rückstellkraft des Verriegelungsvorsprungs 14 ist also kleiner als die Gewichtskraft der Schublade 20.

Anschließend wird die Schublade 20 auf der horizontalen Schienenoberseite 8 weiter entgegen der Ausziehrichtung 7 geschoben, wobei der Verriegelungsvorsprung 14 von der Schublade 20 weiterhin in die mit der Schienenoberseite 8 bündige Stellung heruntergedrückt bleibt **(****Fig. 5b****).**

Die Schublade 20 wird auf der Schubladenschiene 3 entgegen der Ausziehrichtung 7 bis in eine Verriegelungsstellung geschoben **(****Fig. 5c****),** in der der Verriegelungsvorsprung 14 nach oben in eine unterseitige Aussparung **22** der Schubladenunterseite 21 eingreift und sich somit wieder in seiner Ausgangsstellung befindet. Der Verriegelungsvorsprung 14 greift, gesehen in Längsrichtung der Schubladenschiene 3, mit minimalem Spiel in die Aussparung 22 ein, wodurch die Schublade 20 in und entgegen der Ausziehrichtung 7, also in horizontaler Richtung, mit der Schubladenschiene 3 bewegungsgekoppelt ist.

Bei dem in **Fig. 6** gezeigten Frontadapter 10 ist der Verriegelungsvorsprung 14 außermittig am Federsteg 13 angeordnet, und zwar hier näher an dem in Ausziehrichtung vorderen Stegende. Um dennoch eine lineare Auslenkbewegung des Verriegelungsvorsprungs 14 in der zur Plattenebene des Plattenabschnitts 11 bzw. zur Oberseite 8 rechtwinkligen Richtung 16 herzustellen, weist der Federsteg 13 auf der bezüglich des Verriegelungsvorsprungs 14 kürzeren Stegseite gegenüber der längeren Stegseite eine Querschnittsreduzierung, hier eine reduzierte Stegbreite, auf. Durch diese gezielte Schwächung der kürzeren Stegseite sind im Ergebnis die beiden Stegseiten des Federstegs 13, obwohl unterschiedlich lang, gleichfedernd ausgebildet.

## Patentansprüche

1. Ausziehführung (1) für ein Schubelement (20), insbesondere Schublade, Tablar oder Schubladenzarge, aufweisend
- eine an einem Korpus befestigbare Korpusschiene (2),
- eine an einem Schubelement (20) befestigbare Ausziehschiene (3), die relativ zur Korpusschiene (2) verschiebbar geführt ist und einen in Montagelage oberen Schienenschenkel (3a) aufweist, dessen Oberseite (8) eine Auflage für das Schubelement (20) bildet, und
- einen Frontadapter (10), der an einem in Ausziehrichtung (7) der Ausziehschiene (3) vorderen Ende der Ausziehschiene (3) befestigt ist und einen Verriegelungsvorsprung (14) aufweist, welcher in einer Ausgangsstellung durch eine Aussparung (15) des oberen Schienenschenkels (3a) hindurch nach oben über die Oberseite (8) hochsteht und aus der Ausgangsstellung gegen die Wirkung einer Rückstellkraft nach unten bis in eine mit der Oberseite (8) bündige Stellung auslenkbar ist,
wobei der Verriegelungsvorsprung (14) ausschließlich linear in einer zur Oberseite (8) des oberen Schienenschenkels (3a) rechtwinkligen Richtung (16) auslenkbar gelagert ist,
**dadurch gekennzeichnet,**
**dass** der Verriegelungsvorsprung (14) an einer Stegmitte eines linear nach unten elastisch auslenkbaren Federstegs (13) des Frontadapters (10) oberseitig angeordnet ist, der unterhalb des oberen Schienenschenkels (3a) und parallel zum oberen Schienenschenkel (3a) angeordnet und im Frontadapter (10) mittels zweier Aussparungen (12) freigespart ist, welche zu beiden Seiten des Federstegs (13) angeordnet sind, oder
**dass** der Verriegelungsvorsprung (14) außermittig an einem linear nach unten elastisch auslenkbaren Federstegs (13) des Frontadapters (10) oberseitig angeordnet ist, der unterhalb des oberen Schienenschenkels (3a) und parallel zum oberen Schienenschenkel (3a) angeordnet und im Frontadapter (10) mittels zweier Aussparungen (12) freigespart ist, welche zu beiden Seiten des Federstegs (13) angeordnet sind, wobei der Federsteg (13) auf der bezüglich des Verriegelungsvorsprungs (14) kürzeren Stegseite gegenüber der längeren Stegseite eine Querschnittsreduzierung aufweist.

2. Ausziehführung nach Anspruch 1, **dadurch gekennzeichnet, dass** sich der Federsteg (13) in Längsrichtung der Schubladenschiene (3) erstreckt.

3. Ausziehführung nach einem Anspruch 1 oder 2, **dadurch gekennzeichnet, dass** der Frontadapter (10) einen unterhalb des oberen Schienenschenkels (3a) und parallel zum oberen Schienenschenkel (3a) angeordneten Plattenabschnitt (11) aufweist, in dem der Federsteg (13) mittels der zwei Aussparungen (12) freigespart ist.

4. Ausziehführung nach einem der vorhergehenden Ansprüche, **dadurch gekennzeichnet, dass** die zwei Aussparungen (12) bezüglich einer Stegmittelebene des Federstegs (13) zueinander spiegelsymmetrisch ausgebildet sind.

5. Ausziehführung nach einem der vorhergehenden Ansprüche, **dadurch gekennzeichnet, dass** die zwei Aussparungen durch zwei beidenends geschlossene Längsschlitze (12) gebildet sind, die zwischen sich den Federsteg (13) definieren.

6. Ausziehführung nach Anspruch 5, **dadurch gekennzeichnet, dass** die zwei Längsschlitze (12) zumindest größtenteils parallel zueinander verlaufen.

7. Ausziehführung nach einem der vorhergehenden Ansprüche, **dadurch gekennzeichnet, dass** der Frontadapter (10) beidseitig zwei seitlich nach außen vorstehende Rastlaschen (17) aufweist, die seitlich nach innen jeweils durch die Aussparungen (12) freigespart und seitlich nach innen in die Aussparungen (12) hinein elastisch auslenkbar sind.

8. Ausziehführung nach einem der vorhergehenden Ansprüche, **dadurch gekennzeichnet, dass** der Verriegelungsvorsprung (14) am Federsteg (13) angeformt ist.

9. Ausziehführung nach einem der vorhergehenden Ansprüche, **dadurch gekennzeichnet, dass** der Frontadapter (10) aus Kunststoff gebildet ist.

10. Ausziehführung nach einem der vorhergehenden Ansprüche, **dadurch gekennzeichnet, dass** die Korpusschiene (2) und die Schubladenschiene (3) aneinander verschiebbar gelagert sind.

11. Ausziehführung nach einem der Ansprüche 1 bis 9, **dadurch gekennzeichnet, dass** die Korpusschiene (2) und die Schubladenschiene (3) jeweils an einer dazwischen angeordneten Mittelschiene (4) verschiebbar gelagert sind.

12. Möbel mit zwei Ausziehführungen (1) nach einem der vorhergehenden Ansprüche und mit einem Schubelement (20), das zwischen den beiden Ausziehführungen (1) angeordnet ist und jeweils auf den beiden oberen horizontalen Schienenschenkeln (3a) der beiden Ausziehschienen (3) aufliegt, wobei das Schubelement (20) auf den oberen Schienenschenkeln (3a) entgegen der Ausziehrichtung (7) bis in eine Verriegelungsstellung geschoben ist, in der die Verriegelungsvorsprünge (14) der beiden Frontadapter (10) nach oben jeweils in unterseitige Aussparungen (22) des Schubelements (20) eingreifen, um das Schubelement (20) in und entgegen der Ausziehrichtung (7) mit den beiden Ausziehschienen (3) bewegungszukoppeln.

## Claims

1. Pull-out guide (1) for a sliding element (20), in particular a drawer, shelf or drawer frame, comprising
- a body rail (2) configured to be attached to a body,
- a pull-out rail (3), configured to be attached to a sliding element (20), which is displaceably guided relative to the body rail (2) and has a, in the assembly position, upper rail leg (3a), the upper side (8) of which forms a support for the sliding element (20), and
- a front adapter (10), which is attached to a, in the pull-out direction (7) of the pull-out rail (3), front end of the pull-out rail (3) and has a locking projection (14) which, in a starting position, projects upwards through a recess (15) in the upper rail leg (3a) over the upper side (8) and, from the starting position, can be deflected downwards against the action of a restoring force into a position flush with the upper side (8),
wherein the locking projection (14) is mounted to be exclusively linearly deflectable in a direction (16) at right angles to the upper side (8) of the upper rail leg (3a),
**characterized in that**
the locking projection (14) is arranged on the upper side of a web center of a spring web (13) of the front adapter (10), which spring web can be elastically deflected linearly downwards and is arranged below the upper rail leg (3a) and parallel to the upper rail leg (3a) and is recessed in the front adapter (10) by means of two recesses (12) which are arranged on both sides of the spring web (13), or
the locking projection (14) is arranged off-center on the upper side of a spring web (13) of the front adapter (10), which spring web can be elastically deflected linearly downwards and is arranged below the upper rail leg (3a) and parallel to the upper rail leg (3a) and is recessed in the front adapter (10) by means of two recesses (12) which are arranged on both sides of the spring web (13), wherein the spring web (13) on the web side which is shorter with respect to the locking projection (14) has a reduced cross-section relative to the longer web side.

2. Pull-out guide according to claim 1, **characterized in that** the spring web (13) extends in the longitudinal direction of the drawer rail (3).

3. Pull-out guide according to claim 1 or 2, **characterized in that** the front adapter (10) has a plate section (11) arranged below the upper rail leg (3a) and parallel to the upper rail leg (3a), in which the spring web (13) is recessed by means of the two recesses (12).

4. Pull-out guide according to one of the preceding claims, **characterized in that** the two recesses (12) are designed to be mirror-symmetrical to each other with respect to a web center plane of the spring web (13).

5. Pull-out guide according to one of the preceding claims, **characterized in that** the two recesses are formed by two longitudinal slots (12) which are closed at both ends and define the spring web (13) between them.

6. Pull-out guide according to claim 5, **characterized in that** the two longitudinal slots (12) run at least largely parallel to one another.

7. Pull-out guide according to one of the preceding claims, **characterized in that** the front adapter (10) has two laterally outwardly projecting latching tabs (17) on both sides, which are each laterally recessed inwards through the recesses (12) and can be elastically deflected laterally inwards into the recesses (12).

8. Pull-out guide according to one of the preceding claims, **characterized in that** the locking projection (14) is integrally formed on the spring web (13).

9. Pull-out guide according to one of the preceding claims, **characterized in that** the front adapter (10) is made of plastic.

10. Pull-out guide according to one of the preceding claims, **characterized in that** the body rail (2) and the drawer rail (3) are mounted so as to be displaceable relative on one another.

11. Pull-out guide according to one of claims 1 to 9, **characterized in that** the body rail (2) and the drawer rail (3) are each displaceably mounted on a middle rail (4) arranged between them.

12. Piece of furniture comprising two pull-out guides (1) according to one of the preceding claims and comprising a sliding element (20), which is arranged between the two pull-out guides (1) and rests on each of the two upper horizontal rail legs (3a) of the two pull-out rails (3), wherein the sliding element (20) is pushed on the upper rail legs (3a) against the pull-out direction (7) into a locking position in which the locking projections (14) of the two front adapters (10) each engage upwards in recesses (22) on the underside of the sliding element (20) in order to motion-couple the sliding element (20) in and against the pull-out direction (7) with the two pull-out rails (3).

## Revendications

1. Guide d'extension (1) pour un élément de poussée (20), en particulier un tiroir, une étagère ou un cadre de tiroir, présentant
- un rail de corps (2) pouvant être fixé à un corps,
- un rail extensible (3) pouvant être fixé à un élément de poussée (20) et guidé de manière à pouvoir coulisser par rapport au rail de corps (2) et présentant en position de montage une branche de rail supérieure (3a) dont la face supérieure (8) forme un support pour l'élément de poussée (20), et
- un adaptateur avant (10) fixé à une extrémité avant du rail extensible (3) dans la direction d'extension (7) du rail extensible (3) et présentant une saillie de verrouillage (14) qui, dans une position de départ, s'élève au-dessus de la face supérieure (8) en passant à travers un évidement (15) de la branche de rail supérieure (3a) et peut être déviée vers le bas à l'encontre d'une force de rappel à partir de la position de départ jusqu'à une position au ras de la face supérieure (8),
la saillie de verrouillage (14) étant logée de manière à pouvoir être déviée de manière exclusivement linéaire dans une direction (16) perpendiculaire à la face supérieure (8) de la branche de rail supérieure (3a),
**caractérisé en ce que**
la saillie de verrouillage (14) est agencée sur le côté supérieur au niveau d'un centre de patte d'une patte formant ressort (13) de l'adaptateur avant (10), qui peut être déviée élastiquement de manière linéaire vers le bas et est agencée en dessous de la branche de rail supérieure (3a) et parallèlement à la branche de rail supérieure (3a) et est laissée libre dans l'adaptateur avant (10) au moyen de deux évidements (12) agencés des deux côtés de la patte formant ressort (13), ou
**en ce que** la saillie de verrouillage (14) est agencée sur le côté supérieur de manière excentrique au niveau d'une patte formant ressort (13) de l'adaptateur avant (10), qui peut être déviée élastiquement de manière linéaire vers le bas et est agencée en dessous de la branche de rail supérieure (3a) et parallèlement à la branche de rail supérieure (3a) et est laissée libre dans l'adaptateur avant (10) au moyen de deux évidements (12) agencés des deux côtés de la patte formant ressort (13), la patte formant ressort (13) présentant, sur le côté de patte qui est plus court par rapport à la saillie de verrouillage (14), une réduction de section transversale par rapport au côté de patte plus long.

2. Guide d'extension selon la revendication 1, **caractérisé en ce que** la patte formant ressort (13) s'étend dans la direction longitudinale du rail de tiroir (3).

3. Guide d'extension selon l'une quelconque des revendications 1 ou 2, **caractérisé en ce que** l'adaptateur avant (10) présente une section de plaque (11), agencée en dessous de la branche de rail supérieure (3a) et parallèlement à la branche de rail supérieure (3a), au sein de laquelle la patte formant ressort (13) est laissée libre au moyen des deux évidements (12).

4. Guide d'extension selon l'une quelconque des revendications précédentes, **caractérisé en ce que** les deux évidements (12) sont réalisés de manière à présenter une symétrie de miroir l'un par rapport à l'autre et par rapport à un plan médian de la patte formant ressort (13).

5. Guide d'extension selon l'une quelconque des revendications précédentes, **caractérisé en ce que** les deux évidements sont formés par deux fentes longitudinales (12) fermées aux deux extrémités qui définissent entre elles la patte formant ressort (13).

6. Guide d'extension selon la revendication 5, **caractérisé en ce que** les deux fentes longitudinales (12) s'étendent au moins en grande partie de manière parallèle l'une à l'autre.

7. Guide d'extension selon l'une quelconque des revendications précédentes, **caractérisé en ce que** l'adaptateur avant (10) présente de manière bilatérale deux pattes d'encliquetage (17) faisant saillie latéralement vers l'extérieur qui sont respectivement laissées libres latéralement vers l'intérieur grâce aux évidements (12) et qui peuvent être déviées élastiquement latéralement vers l'intérieur au sein des évidements (12).

8. Guide d'extraction selon l'une quelconque des revendications précédentes, **caractérisé en ce que** la saillie de verrouillage (14) est formée sur la patte formant ressort (13).

9. Guide d'extraction selon l'une quelconque des revendications précédentes, **caractérisé en ce que** l'adaptateur avant (10) est en matière plastique.

10. Guide d'extension selon l'une quelconque des revendications précédentes, **caractérisé en ce que** le rail de corps (2) et le rail de tiroir (3) sont montés de manière à pouvoir coulisser l'un par rapport à l'autre.

11. Guide d'extension selon l'une quelconque des revendications 1 à 9, **caractérisé en ce que** le rail de corps (2) et le rail de tiroir (3) sont respectivement montés de manière à pouvoir coulisser sur un rail central (4) agencé entre eux.

12. Meuble comprenant deux guides d'extension (1) selon l'une quelconque des revendications précédentes et un élément de poussée (20) agencé entre les deux guides d'extension (1) et reposant respectivement sur les deux branches de rail supérieures (3a) horizontales des deux rails d'extension (3), l'élément de poussée (20) étant poussé sur les branches de rail supérieures (3a) à l'encontre de la direction d'extension (7) jusqu'à une position de verrouillage dans laquelle les saillies de verrouillage (14) des deux adaptateurs avant (10) viennent en prise vers le haut respectivement dans des évidements inférieurs (22) de l'élément de poussée (20) afin de coupler le mouvement de l'élément de poussée (20) à celui des deux rails d'extension (3) dans et à l'encontre de la direction d'extension (7).
